# EUROPÄISCHE PATENTANMELDUNG

(11) **EP 4 700 175 A1**
(43) Veröffentlichungstag der Anmeldung: **25.02.2026**
(21) Anmeldenummer: 25194728.9
(22) Anmeldetag: 08.08.2025
(51) Int. Cl.: D21F 1/56

(54) **STRÖMUNGSVORRICHTUNG MIT SPÜLFLÄCHE**

(30) Priorität: 20.08.2024 DE 102024123663
(71) Anmelder: Voith Patent GmbH, 89522 Heidenheim (DE)
(72) Erfinder: Layher, Michael, 74420 Oberrot (DE); HENLE, Tobias, 89555 Steinheim am Albuch (DE); DRESCHER, Michael, 3204 Kirchberg (AT); Kruppa, Julia, 89518 Heidenheim (DE); PATSCH, Jan, 89558 Böhmenkirch (DE); Appel, Nico, 89415 Lauingen (DE); Joos, Uwe, 89551 Königsbronn (DE)
(74) Vertreter: Voith Patent GmbH - Patentabteilung

(57) **Zusammenfassung**

Die Erfindung betrifft eine Strömungsvorrichtung (1), umfassend eine Düsenvorrichtung (2), eine Auftragsfläche (3) und eine Spülfläche (4), ausgeführt die Spülfläche (4) mit Wasser (5) oder einer wässrigen Suspension zu überspülen, wobei die Düsenvorrichtung (2) ausgeführt ist, Wasser oder wässrige Suspension auf die ebene Auftragsfläche (3) aufzutragen, wobei die Auftragsfläche (3) durch eine Seitenwand (7) begrenzt wird, wobei die Auftragsfläche (3) einen Radius (6) umfasst, der parallel zur Seitenwand (7) angeordnet ist, und ausgeführt ist die Auftragsfläche (3) mit der Spülfläche (4) zu verbinden, wobei die Strömungsvorrichtung (1) ausgeführt ist, die Strömung von der Auftragsfläche (3) auf die Spülfläche (4) umzuleiten und auf der Spülfläche (4) aufzufächern. Weiterhin betrifft die Erfindung einen Seitenschild (10) und ein Verfahren zum effizienten Überspülen einer Strömungsvorrichtung (1).

## Beschreibung

Die Erfindung betrifft eine Strömungsvorrichtung (1), umfassend eine Düsenvorrichtung (2), eine Auftragsfläche (3) und eine Spülfläche (4), ausgeführt die Spülfläche (4) mit Wasser (5) oder einer Wässrigen Suspension zu überspülen.

Aus dem Stand der Technik ist die DE102021108123 A1 bekannt die eine Randbegrenzung für eine Siebpartie einer Papiermaschine offenbart, wobei die Randbegrenzung geeignet ist eine Faserstoffsuspension auf einem endlos umlaufenden Sieb der Siebpartie seitlich zu begrenzen. Weiterhin ist aus dem Stand der Technik die WO 2020/03052 A1 bekannt. Die ebenfalls eine Randbegrenzung offenbart.

Derartige Randbegrenzungen umfassen Flächen, die leicht verschmutzen, da in dem Stoffauflauf Tropfen von Faserstoffsuspension leicht aus dem Stoffauflauf gelangen und sich auf den Flächen anlagern. Kommt es zu größeren Anlagerungen von Verschmutzungen können diese zurück auf die Faserstoffbahn gelangen, und dort zu Qualitäts- und/oder Produktionsproblemen, insbesondere zu Bahnabrissen, führen.

Zur Reinigung der Randbegrenzungseinheiten werden im Stand der Technik Sprühdüsen über der Papierbahn angeordnet und dazu verwendet, die eine Spülung der Randbegrenzungseinheiten zu ermöglichen. Die Sprühdüsen verschmutzen ihrerseits aber meist und führen so vielfach zu weiteren Qualitäts- und/oder Produktionsproblemen.

Die Aufgabe der Erfindung ist es, eine Strömungsvorrichtung bereitzustellen, die einem Anhaften von Verschmutzungen entgegenwirkt, und die eine Effiziente Reinigungsfunktion umfasst.

Die Aufgabe wird erfindungsgemäß durch eine Ausführung entsprechend dem unabhängigen Anspruch gelöst. Weitere vorteilhafte Ausführungsformen der vorliegenden Erfindung finden sich in den Unteransprüchen.

Weiterhin wird die Aufgabe erfindungsgemäß gelöst, mit einer Strömungsvorrichtung, wobei die Düsenvorrichtung ausgeführt ist, Wasser oder wässrige Suspension auf die ebene Auftragsfläche aufzutragen, wobei die Auftragsfläche durch eine Seitenwand begrenzt wird, wobei die Auftragsfläche einen Radius umfasst, der parallel zur Seitenwand angeordnet ist, wobei der Radius ausgeführt ist die Auftragsfläche mit der Spülfläche zu verbinden, wobei die Strömungsvorrichtung ausgeführt ist, die Strömung von der Auftragsfläche auf die Spülfläche umzuleiten und auf der Spülfläche aufzufächern.

Ein von einer Düse in einem schrägen Winkel auf eine Auftragsfläche aufgetragener Vollstrahl kann vorteilhaft zu einer flächigen Strömung aufgefächert werden. Die Auffächerung kann durch eine weitere Strömungsumlenkung von der Auftragsfläche über einen Radius hin zu einer Spülfläche verbessert werden. Auf diese Weise wird die Spülfläche von einem gleichmäßigen Flüssigkeitsfilm überspült.

Weiterhin vorteilhaft ist eine Strömungsvorrichtung, wobei die Auftragsfläche (3) eben ausgeführt ist, und eine Länge von 100 - 900 mm aufweist, und eine Breite von 5 - 50 mm.

Die Strömung von Wasser oder einer Wässrigen Suspension, die aus der Düse auf die Auftragsfläche aufgetragen wird, kann besonders vorteilhaft aufgefächert werden, wobei die Strömung auf der Auftragsfläche gebremst wird. Durch diese Entschleunigung und durch die Oberflächenströmung an der Auftragsfläche wird der auftreffende Vollstrahl in eine flächige Strömung überführt, die die Auftragsfläche überspült. Entlang der Strömungshauptrichtung der Düse kann so eine flächige Strömung entstehen, dies wird auf einer Länge der Auftragsfläche von 100 - 900 mm vorteilhaft erreicht. Besonders vorteilhaft ist eine Auftragsfläche von 150 - 700 mm, und insbesondere eine Auftragsfläche von 200 - 500 mm Länge, da hier ein besonders gleichmäßiger Flüssigkeitsfilm ausgebildet werden kann.

Weiterhin vorteilhaft ist eine Strömungsvorrichtung, wobei der Radius eine Länge von 5 - 50 mm aufweist und die Seitenwand eine Höhe von 5 - 50 mm.

Die Strömung auf der Auftragsfläche wird auf der einen Seite von einer Seitenwand beschränkt und auf der anderen Seite von einem Radius, der die Strömung aufnimmt und erneut umleitet. Der Radius erfüllt dabei vorteilhaft die Funktion die Strömung gleichmäßig umzuleiten und die Auffächerung über eine Fläche zu unterstützten. Die Seitenwand beschränkt die Strömung, sodass die Strömung nur in Richtung des Radius und zu der Spülfläche gelangt. Der Radius wird vorteilhaft mit einer Länge von 5 - 50 mm gewählt und besonders vorteilhaft mit einer Länge von 10 - 25 mm, so wird eine besonders gleichmäßige Strömung erreicht, die ohne Strömungsabriss an die Spülfläche übertragen wird. Die Seitenwand kann die Strömung schon ab einer Höhe von 5mm einseitig limitieren, und ist besonders effektiv bei einer Höhe von 10 - 20 mm.

Weiterhin vorteilhaft ist eine Strömungsvorrichtung, wobei die Spülfläche eine Höhe 50 - 250 mm aufweist, und eine Breite von 100 - 900 mm.

Die Höhe der Spülfläche entspricht dabei der Strömungsrichtung, wobei die Strömung eine durch die Umlenkung und/oder Schwerkraft bewegt wird. Die Breite bezieht sich auf die Auffächerung der Strömung, die Spülfläche wird dabei vorteilhaft über eine Breite von 100 - 900 mm überspült, eine besonders vorteilhaft gleichmäßige und flächige Strömung lässt sich über eine Breite von 150 - 550 mm und insbesondere über 180 - 350 mm erreichen.

Weiterhin vorteilhaft ist eine Strömungsvorrichtung, wobei die Auftragsfläche und/oder die Spülfläche eine Rauheit der Oberfläche von 0,1 bis 100 µm aufweist.

Die Rauheit der Oberfläche wird dabei nach ISO 25178(2009) als Mittelrauwert Ra beschrieben. Die Rauheit der Oberfläche verlangsamt vorteilhaft die Fließgeschwindigkeit des Flüssigkeitsfilms und kann so eine gleichmäßige Überspülung unterstützen. Besonders vorteilhaft ist der Strömungskörper aus Materialien gefertigt, die ein Polymer-Kunststoff und oder ein Metall umfassen, da hier die Rauheit in dem Fertigungsprozess präzise eingestellt werden kann. Besonders vorteilhaft ist eine Rauheit von Ra von 1 - 40 µm, und insbesondere zwischen 5 - 25 µm.

Besonders vorteilhaft können in die Oberfläche auch Strömungsaktive Muster eingeprägt werden, sogenannte Riblets. Diese, auch als Haifischhaut bekannte, Strukturen mit einem Strukturmaß von 0,01 - 0,3 mm können die Oberflächenströmung weiterhin vorteilhaft beruhigen und ein gleichmäßige flächige Strömung begünstigen.

Weiterhin vorteilhaft ist eine Strömungsvorrichtung, wobei die Auftragsfläche und/oder die Spülfläche eine hydrophile Benetzungseigenschaft aufweist, und einen Kontaktwinkel gegenüber Wassertropfen von 0° - 85° umfasst, insbesondere einen Kontaktwinkel in einem Bereich von 0° - 5°.

Für eine gleichmäßige Überspülung der Spülfläche ist eine hydrophile Oberfläche vorteilhaft, da sich das Wasser oder die wässrige Suspension so besonders vorteilhaft ausbreitet. Der gleichmäßige Wasserfilm unterstütz die Reinigung und vermindert das Anhaften von Verschmutzungen. Eine hydrophile Oberfläche zeichnet sich dadurch aus, dass sich ein auf die Oberfläche auftretender Tropfen ausbreitet und der Kontaktwinkel am Rand des Tropfens einen flachen Winkel ausbildet.

Weiterhin vorteilhaft ist eine Strömungsvorrichtung, die zwei Auftragsflächen und zwei Spülflächen umfasst, die beidseitig an der Seitenwand oder Mittelwand angeordnet sind. Die Strömungsvorrichtung wird dadurch besonders vorteilhaft auf beiden Seiten durch eine Überströmung mit Wasser vor Anhaftungen geschützt. Die Seitenwand begrenzt jeweils auf beiden Seiten die Auftragsfläche und ermöglicht so eine Umlenkung der Strömung über den Radius und eine gleichmäßige Benetzung der Seitenwände bzw. der Spülflächen der Strömungsvorrichtung. Die Seitenwand wird vorteilhaft von beiden Seiten jeweils durch Düsenvorrichtungen angeströmt und wird somit zu einer Mittelwand.

Weiterhin vorteilhaft ist eine Strömungsvorrichtung die einen Leitungskanal umfasst, wobei die Düsenvorrichtung als Bohrung oder Düsenloch ausgeführt ist, wobei die Bohrung oder das Düsenloch den Leitungskanal mit der Auftragsfläche verbindet. Wird die Wasserführung als Leitungskanal direkt in die Strömungsvorrichtung integriert kann können die Düsen als Öffnung an der Oberfläche der Strömungsvorrichtung ausgebildet werden. Die Strömungsvorrichtung kann dabei besonders vorteilhaft modular aufgebaut werden, wobei der Leitungskanal durch ein Steckelement und/oder ein Dichtungselement mit weiteren Strömungsvorrichtungen verbunden werden kann.

Weiterhin vorteilhaft ist eine Strömungsvorrichtung, wobei die Düsenvorrichtung einen Überstand aufweist, der ausgeführt ist Wasser oder wässrige Suspension aus einer anderen Düsenvorrichtung über die erste Düsenvorrichtung oder über einen Randbereich der Strömungsvorrichtung zu leiten. Der Überstand kann dabei besonders vorteilhaft als Düsendach, Strömungsdeflektor oder Strömungsführung ausgebildet sein. Besonders vorteilhaft ist der Überstand, derart ausgeführt, dass er eine Benetzung der Düsenvorrichtung und/oder Randbereichen der Strömungsvorrichtung ermöglicht. Der Überstand kann dabei Strömungen auffächern oder umlenken und eine weitere Benetzung der Strömungsvorrichtung ermöglichen und die Ablagerungen von Verschmutzungen reduzieren.

Weiterhin vorteilhaft ist eine Strömungsvorrichtung, wobei die **Düsenvorrichtung** einen umfassend einen Zuleitungsschlauch und zumindest eine Düse zum Ausbringen von Wasser oder einer wässrigen Suspension umfasst, wobei die Düse und der Zuleitungsschlauch eine bauliche Einheit ausbilden und einen elastischen Polymer-Werkstoff umfassen und wobei die Düse ausgeführt ist einen Vollstrahl auszubringen.

Weiterhin vorteilhaft ist eine Strömungsvorrichtung, wobei die Düse und der Zuleitungsschlauch einen Silikonwerkstoff umfassen.

Düse und Zuleitungsschlauch bilden vorteilhaft eine Bauliche Einheit, wobei sie Form- und oder Stoffschlüssig in Verbindung stehen. Besonders vorteilhaft sind die Düse und der Zuleitungsschlauch aus einem flexiblen Werkstoff, da so Verstopfungen der Düsen deutlich vermindert werden können. Eine Verschmutzung führt zu einer lokalen Druckerhöhung und einem Nachgeben des flexiblen Düsenkörpers, so werden Verschmutzungen schnell ausgetragen und ein Agglomerieren oder Ansammeln von Verschmutzungen in dem Zuleitungsschlauch oder in der Düse wird vermindert.

In Industrieanlagen und insbesondere in der Papierindustrie stehen oft Kreislaufwässer günstig zur Verfügung, die sich für eine Reinigung eignen, aber Feststoffe als Suspension mitführen. Diese Feststoffe sind organische Stoffe wie Fasern und Mineralien wie Kalziumkarbonat oder Kaolin. Die Feststoffe können in der Suspension einen Anteil von bis zu 1 % des Gewichts der Flüssigkeit umfassen. Bislang können derartige Prozesswässer nicht für Reinigungsfunktionen genutzt werden, da feste Düsen damit leicht verstopfen. Eine flexible Düse kann hier wie oben beschrieben eine Verbesserung erreichen.

Ein Vollstrahl ermöglicht eine gebündelte Abgabe der Flüssigkeit. Eine Vollstrahldüse wird vorteilhaft mit einem Überdruck betrieben, der im Rahmen dieser Erfindung besonders vorteilhaft in einem Bereich von 10 - 300 kPa Überdruck gegenüber dem Umgebungsdruck ist. Ein besonders guter Vollstrahl lässt sich in mit einem Überdruck von 50 - 200 kPa erreichen, und insbesondere in einem Bereich von 100 - 180 kPa. Der Vollstrahl zeichnet sich dadurch aus, dass es zu keiner Vereinzelung von Tropfen kommt und ist dadurch unterschiedlich zu einem Sprühstrahl. Ein Vollstrahl kann vorteilhaft auf eine präzise Position ausgerichtet werden, und eignet sich daher insbesondere für ein gezieltes Aufbringen Flüssigkeiten und lässt sich auch gut über eine Fläche auffächern. Der Vollstrahl bleibt im Rahmen dieser Erfindung für zumindest 20 mm gebündelt, und insbesondere in einem Bereich von 10 - 200 mm so weit gebündelt, dass keine einzelnen Tropfen ausgeschleudert werden.

Als Flexibler polymer hat sich besonders Silikon als vorteilhaft gezeigt. Die Oberfläche von Silikonwerkstoffen weist eine besonders geringe Neigung zum Anhaften von Verschmutzungen auf. Weiterhin ist Silikon stabil gegenüber vielen Chemikalien, die in Prozesswässern und Kreislaufwässern der Industrie, und insbesondere in der Papierindustrie, vorkommen können. Die Düsenvorrichtung wird vorteilhaft in einem Temperaturbereich der Spülflüssigkeit von 10° - 90° C betrieben, auch hier zeigen Silikonwerkstoffe gute und stabile Materialeigenschaften.

Weiterhin vorteilhaft ist eine Seitenschild, ausgeführt einen Bahnrand auf einem Sieb in einer Maschine zur Herstellung einer Papier-, Karton- oder Faserstoffbahn zu begrenzen, wobei der Seitenschild zumindest zwei Strömungsvorrichtungen umfasst, wobei die Strömungsvorrichtungen eine gemeinsame Spülfläche ausbilden.

In einer Papiermaschine wird in der Siebpartie der Rand der Papierbahn durch einen Seitenschild begrenzt und verbessert. Dieser Seitenschild ist in besonderer Weise Verschmutzungen ausgesetzt, durch den Stoffauflauf und in der Siebpartie leicht Tropfen der Faserstoffsuspension aus der Bahn an den Seitenschild gelangen. Ein Seitenschild erstreckt sich über die Siebpartie einer Maschine zur Herstellung einer Papierbahn meist über ein bis drei Meter. Eine erfindungsgemäße Strömungsvorrichtung kann hier aktiv eine Reduzierung der Verschmutzungen erreichen. Verschmutzungen an Seitenschilden können sonst nachteilig auf die Papierbahn oder das Sieb gelangen und zu Prozessstörungen, insbesondere zu Bahnabrissen führen.

Weiterhin vorteilhaft ist ein Seitenschild, wobei der Seitenschild einen Zuleitungsschlauch umfasst, wobei der Zuleitungsschlauch 2 bis 20 von Düsen umfasst, die ausgeführt sind, die gemeinsame Spülfläche zu überspülen und wobei die Düsen in einem Abstand von 50 - 750 mm angeordnet sind. Weiterhin vorteilhaft ist ein Seitenschild, wobei die gemeinsam überspülte Spülfläche eine Breite von 500 - 4500 mm umfasst und eine Höhe von 50 - 350 mm.

Um die gemeinsame Spülfläche eines Seitenschild über eine größere Länge vollständig mit Wasser oder wässriger Suspension zu überspülen werden vorteilhaft eine größere Zahl von Düsen über die Breite hintereinander angeordnet. Der Vollstrahl jeder Düse wir dann über eine gemeinsame Auftragsfläche aufgefächert und mittels einem Radius auf die Spülfläche geleitet, auf der Spülfläche bilden die aufgefächerten Strömungen der einzelnen Düsen einen geschlossene Strömung über die gesamte Breite der Spülfläche aus. So kann vorteilhaft eine Spülfläche des Seitenschildes von 500 - 4500 mm vollständig überspült werden, und insbesondere eine Breite des Seitenschildes von 1 m - 5 m.

Weiterhin vorteilhaft ist ein Verfahren zum Betreiben eines Seitenschildes, umfassend zumindest eine Strömungsvorrichtung nach einem der vorherigen Ansprüche, wobei die Spülfläche mit Wasser oder einer wässrigen Suspension flächig überspült wird, wobei die Menge an Wasser oder wässriger Suspension mit 0,5 - 5 Liter pro Meter Breite und Minute ausgeführt ist.

Der erfindungsgemäße Seitenschild kann vorteilhaft mit einem besonders geringen Wasserverbrauch betrieben werden. Durch die eine präzise Positionierung der Düsen kann der Vollstrahl effektiv auf der Auftragsfläche aufgefächert werden, und durch die Richtungsänderung der flächigen Strömung wird Spülfläche gleichmäßig und vollständig von Wasser oder wässriger Suspension überspült. So kann selbst bei einem konstanten Auftrag von geringen Mengen an Wasser oder wässriger Suspension von 0,5 - 5 Liter pro Minute und Meter Breite der Spülfläche ein geschlossener Film erreicht werden. Besonders effektiv ist ein Auftrag von 1 - 3 Liter pro Minute und Meter Breite der Spülfläche, eine zwei Meter breiter Seitenschild kann so bereits mit einer Menge von 2 - 6 Liter/Minute and Wasser oder wässriger Suspension konstant gespült werden.

Im Folgenden wird die Erfindung anhand von Figuren erläutert. Die Figuren zeigen im Einzelnen:
- Fig. 1:: Strömungsvorrichtung
- Fig. 2:: Strömungsvorrichtung umfassend Düsenvorrichtung
- Fig. 3:: Düsenvorrichtung Detail
- Fig. 4:: Düsenvorrichtung mit Justiervorrichtung
- Fig. 5:: Aufsicht und Ansicht Düsenvorrichtung
- Fig. 6:: Strömungsvorrichtung mit mehreren Düsen
- Fig. 7:: Strömungsvorrichtung mit beidseitigen Spülflächen und integrierten Düsen

**Figur 1** zeigt eine schematische, nicht maßstäbliche, isometrische Darstellung einer Strömungsvorrichtung 1 umfassend eine Düsenvorrichtung 2 mit Merkmalen der Erfindung. Die Düsenvorrichtung 2 umfasst eine Düse 21, die ausgeführt ist Wasser oder eine wässrige Suspension 5 auf eine Auftragsfläche 3 der Strömungsvorrichtung 1 aufzubringen. Das Wasser oder die wässrige Suspension 5 umfasst dabei Wasser das Fasern oder Anteile von Fasern, Feinstoffe und/oder mineralische Füllstoffe. Dabei umfasst die wässrige Suspension einen Anteil von Wasser von zumindest 98 % vorzugsweise zwischen 99 % und 99,999 %. Der Anteil der anderen in wässrigen Suspension befindlichen Stoffe umfasst entsprechend maximal 2 %, und insbesondere zwischen 1 % und 0,001 %. Das Wasser oder die wässrige Suspension 5 wird von der Düse 5 vorteilhaft in einem Vollstrahl 9 auf die Auftragsfläche 3 aufgegeben, wobei dies in vorteilhaft in einem flachen Winkel geschieht, sodass die Hauptströmungsrichtung des Vollstrahls 9 an dem Ausgang der Düse 21 in einer parallelen Richtung zu der Auftragsfläche 3 ausgeführt ist. Auf der Auftragsfläche 3 wird der Vollstrahl 9 aus der Düse 21 durch Kontakt zunächst teilweise entschleunigt. Auf der Auftragsfläche 3 wird der Vollstrahl 9 auf diese Weise aufgefächert und es entsteht eine gleichmäßige Benetzung der Auftragsfläche 3 mit Wasser oder wässriger Suspension 5. Der Vollstrahl 9 zeichnet sich durch eine gleichmäßige, geschlossene Strömung aus, bei der das Wasser oder die wässrige Suspension 5 keine Zerstäubung und oder Tropfenbildung aufweist, sondern geschlossen auf die Auftragsfläche 3 auftreffen. Die Auftragsfläche umfasst auf der einen Seite eine Begrenzung mittels Seitenwand 7 und auf der anderen Seite eine Radius 6, der die Auftragsfläche 3 mit einer Spülfläche 4 verbindet. Die aufgefächerte Strömung von Wasser oder wässriger Suspension 5 fließt von der Auftragsfläche so über den Radius 6 auf die Spülfläche 4, wobei die Strömung eine flächige Überspülung der Spülfläche 4 erreicht. Erst durch die Auftragsfläche und Richtungsänderung der Strömung kann eine vollständige und gleichmäßige Auffächerung der Strömung erreicht werden, wobei die Spülfläche 4 vorteilhaft vollständig von Wasser oder wässriger Suspension 5 überspült und benetzt wird. Die Strömungsvorrichtung 1 bildet dabei vorteilhaft einen Seitenschild 10 aus. Wobei der Seitenschild 10 auf/an einem Sieb 12 angeordnet ist, und so eine Begrenzung für eine Faserstoffbahn 11 ausbildet.

**Figur 2** zeigt eine schematische, nicht maßstäbliche, isometrische Darstellung einer Strömungsvorrichtung umfassend einen Zuleitungsschlauch, der eine Düsenvorrichtung umfasst. Die Darstellung umfasst die Merkmale der Figur 1, wobei die Funktion ebenfalls erfüllt wird, dass der Vollstrahl 9 auf eine Auftragsfläche 3 aufgetragen wird, und von der Auftragsfläche 3 mittels Radius 6 auf eine Spülfläche 4 aufgefächert umgeleitet wird. Die Düsenvorrichtung 2 umfasst in der Figur 2 eine Düse 21 und einen Zuleitungsschlauch 20 der ausgeführt ist, die Düse 21 mit Wasser oder wässriger Suspension 21 zu versorgen. Der Zuleitungsschlauch 20 und die Düse sind dabei einteilig ausgeführt und die Ausrichtung der Düse 21 ist derart ausgeführt, dass die Hauptströmungsrichtung, die die Düse 21 als Vollstrahl 9 verlässt, parallel zu einer Mittelachse des Zuleitungsschlauchs 20 verläuft. Der Vollstrahl 9, der aus der Düse 21 ausgebracht wird, hat dabei verschiedene Geschwindigkeitskomponenten von denen die größte vorteilhaft in einer Richtung parallel zur Achse des Zuleitungsschlauchs und/oder parallel zu der Auftragsfläche 3 und insbesondere parallel zu der Kante zwischen Auftragsfläche 3 und Seitenwand 4 verläuft. Weitere Richtungsanteile des Vollstrahls 9 können vorteilhaft in Richtung der Schwerkraft g und/oder in Richtung zu der Auftragsfläche 3 ausgeführt werden.

**Figur 3** zeigt eine schematische, nicht maßstäbliche, isometrische Darstellung eines Details einer Düsenvorrichtung 2 umfassend eine Düse 21 und einem Teilstück eines Zuleitungsschlauches 20. Die Düsenvorrichtung 2 ist dabei einteilig ausgeführt, wobei die Düsenvorrichtung 2 weiterhin eine Anschlagsfläche 22 umfasst, die ausgeführt ist, eine präzise Positionierung der Düse in einer nicht bildlich dargestellten Strömungsvorrichtung 1 zu ermöglichen. Die Anschlagsfläche 22 ist dabei eben ausgeführt und an der Düse 21 derart angeordnet, dass die Düsenöffnung der Düse 21 in einem definierten Abstand zu der Anschlagfläche 22 ausgeführt ist. Die Düse 21 ragt dabei über die Anschlagsfläche 22 derart hinaus, dass zwischen Anschlagfläche 22 und Düse eine Vertiefung 23 ausgebildet wird, die ebenfalls eine Justierung und/oder Zentrierung der Düse 21 in einer Strömungsvorrichtung 1 ermöglicht. Die Düsenvorrichtung 2 umfasst vorteilhaft mehrere Düsen 21, Anschlagsflächen 22 und/oder Vertiefungen 23 die entlang dem Zuleitungsschlauch 20 angeordnet sind. Weiterhin kann die Düsenvorrichtung 2 auch aus einer Mehrzahl von gekoppelten Zuleitungsschlauch 20 -Elementen umfassen, die gekoppelt nacheinander in einer Strömungsvorrichtung 1 angeordnet sind.

**Figur 4** zeigt eine schematische, nicht maßstäbliche, isometrische Darstellung eines Details einer weiteren Düsenvorrichtung umfassend eine Düse und einem Teilstück eines Zuleitungsschlauches, das eine Zentriervorrichtung umfasst. Figur 4 zeigt die Merkmale aus Figur 3, wobei zusätzlich eine Haltevorrichtung 27 und eine Vertiefung 23 an Düsenvorrichtung 2 angeordnet sind, die Ausgeführt sind eine präzise, lösbare ortsfeste Positionierung der Düse 21 in einer Strömungsvorrichtung 1 zu ermöglichen. Die Haltevorrichtung 27, auch Haltenase 27 genannt, ist aus einem flexiblen und/oder elastischen Material ausgeführt und kann die Düsenvorrichtung 2 in eine geeignete negative Form eingeklemmt werden. So kann die Düsenvorrichtung 2 präzise und ortsfest positioniert werden. Von der Haltevorrichtung 27 können vorteilhaft auch zwei Stück parallel neben der Düse 21 angeordnet werden. Neben der Haltevorrichtung 27 ist in der Anschlagsfläche 22 eine optional und vorteilhaft eine Vertiefung 23 angeordnet, die ausgeführt ist eine weitere Haltevorrichtung 27 einer nicht bildlich dargestellten Strömungsvorrichtung 1 aufzunehmen. Auch hier können vorteilhaft und nicht bildlich dargestellt mehrere insbesondere zwei Vertiefungen 23 ausgeführt werden.

**Figur 5** zeigt eine schematische, nicht maßstäbliche Aufsicht (links) und Ansicht (rechts) einer Düsenvorrichtung 2 umfassend eine Düse 21 und einen Zuleitungsschlauch 20. Das Innere der Düsenvorrichtung 2 ist dabei durch gestrichene Linien dargestellt, weiterhin sind die Mittelachsen 25 dargestellt. Zu sehen ist dabei, wie aus dem Inneren des Zuleitungsschlauches 20 Flüssigkeit zu der Düse 21 gelangt. Vor dem Düsenaustritt umfasst die Düse 21 dabei eine Anströmstrecke 26, die eine Länge von 2-8-mal des Durchmessers der Austrittsöffnung der Düse 21 aufweist. So kann der Strahl, der aus der Düse 21 austritt gleichmäßig als Vollstrahl aus der Düse 21 ausgebracht werden.

**Figur 6** zeigt eine schematische, nicht maßstäbliche, isometrische Darstellung einer Strömungsvorrichtung 1, die exemplarisch drei Düsenvorrichtungen 2 und drei Düsen 21 umfasst, wobei die Düsen 21 mittels einem Zuleitungsschlauch 20 verbunden sind. Die Funktion eines Seitenschildes 14 ist es, eine nicht bildlich dargestellte Faserstoffbahn 11 auf einem Sieb 12 zu begrenzen bei der Formierung zu begrenzen. So kann insbesondere bei der Herstellung von Papier, Tissue und/oder Karton, bei der Formierung, auf dem Sieb 12 ein sauberer Bahnrand hergestellt werden. In der Siebpartie bei der Herstellung von Papier, Tissue und/oder Karton kommt es häufig zu Tropfen und/oder Fasern, die an den Seitenschild 10 geschleudert werden, und dort zu Ablagerungen führen können. In Der Seitenschild 10 umfasst drei Düsen 21 die ausgeführt sind einen Vollstrahl von Wasser oder wässriger Suspension 5 auf die Auftragsfläche 3 aufzubringen, von dort aus gelangt das Wasser oder die wässrige Suspension 5 über einen Radius 6 als flächige Strömung auf die Spülfläche 4. Dabei ist der Abstand zwischen den Düsen 13 so gewählt, dass die Spülfläche 4 durch Überlagerung der Strömungen der verschiedenen Düsen 21 vollständig mit Wasser oder wässriger Suspension 5 benetzt wird. So können an dem Seitenschild keine Ablagerungen anhaften, da sie sofort abgespült werden. Begrenzt wird die Auftragsfläche 3 durch eine Seitenwand 7, sodass die Strömung nur einseitig auf die Spülfläche 4 aufgefächert wird. Der Abstand zwischen den Düsen 13 ist dabei vorteilhaft zwischen 100 mm und 1000 mm, und insbesondere zwischen 150 - 550 mm. Ein besonders gleichmäßiger Wasserfilm, ohne Lücken, lässt sich mit einem Abstand zwischen den Düsen 13 von 200 - 300 mm erreichen.

**Figur 7** zeigt eine schematische, nicht maßstäbliche, isometrische Darstellung einer Strömungsvorrichtung 1 mit beidseitig angeordneten Spülflächen 4 und integrierten Düsenvorrichtungen 2. Die Strömungsvorrichtung 1 umfasst auf beiden Seiten Spülflächen 4, die mit Wasser benetzbar ausgeführt sind. Das nicht bildlich dargestellte Wasser 5 wird aus Düsenvorrichtungen 2 vorteilhaft auf zwei Auftragsflächen 3 aufgebracht. Die Auftragsflächen 3 umfassen auf jeder Seite einen Radius 6 der die Auftragsfläche 3 mit der Spülfläche 4 verbindet. Die Auftragsflächen umfassen weiterhin vorteilhaft und optional einen ebenen Bereich. Die Düsenvorrichtungen 2 sind in einem Abstand 13 von 30 mm - 750 mm angeordnet, und insbesondere in einem Bereich von 50 mm - 500 mm. Besonders vorteilhaft ist die Strömungsvorrichtung 1 modular aus mehreren Einzelteilen aufgebaut, die über eine Steck- oder Schraubverbindung verbunden werden und eine gemeinsame Spülfläche 4 ausbilden. Die Strömungsvorrichtung 1 umfasst eine Mittelwand 7, die auf beiden Seiten eine seitliche Begrenzung (als Seitenwand 7) der Auftragsflächen 3 ausbildet. Die Düsenvorrichtungen 2, die die Rückseitige Auftragsfläche 4 der Strömungsvorrichtung 1 ausbilden, sind in der Darstellung durch die Mittelwand 7 verdeckt. Die Düsenvorrichtungen umfassen ein Düsenloch, dass als Bohrung die Düse mit dem Leitungskanal 14 verbindet. Das Düsenloch 15 ist von einem Überstand 16 umgeben, der als Düsendach 16 die von der Vorherigen Düse ausgebrachte Strömung umleitet, sodass die Düsenvorrichtung 2 ebenfalls überspült wird, und sich keine Verschmutzungen an der Düsenvorrichtung 2 anlagern können. Vorteilhaft und nicht bildlich dargestellt, kann die Strömungsvorrichtung 2 weitere Überstände umfassen, die ausgeführt sind einen Teil der Strömungen umzulenken, um eine weitere Benetzung der Strömungsvorrichtung 2 zu ermöglichen. Die Überstände können auch als Vertiefungen oder Strömungsumlenkungen ausgeführt sein. Der Leitungskanal 14 ist ausgeführt Wasser oder wässrige Suspension 5 zu den Düsenvorrichtungen 2 zu transportieren. Bei einer modularen oder mehrteiligen Ausführung der Strömungsvorrichtung 1 kann der Leitungskanal 14 auch vorteilhaft weitere Dichtungs- oder Steck- oder Anschluss-Elemente umfassen, um eine Versorgung von verschiedenen Strömungsvorrichtungen 1 zu gleichzeitig zu ermöglichen.

### Bezugszeichenliste

- 1: Strömungsvorrichtung
- 2: Düsenvorrichtung
- 3: Auftragsfläche
- 4: Spülfläche
- 5: Wasser oder wässrige Suspension
- 6: Radius, Radialfläche
- 7: Seitenwand, Mittelwand
- 8: Kontaktwinkel
- 9: Vollstrahl, Wasserstrahl
- 10: Seitenschild
- 11: Bahn, Faserstoffbahn
- 12: Sieb
- 13: Abstand zwischen Düsen
- 14: Leitungskanal
- 15: Düsenloch, Bohrung
- 16: Überstand, Düsendach

- 20: Zuleitungsschlauch
- 21: Düse
- 22: Anschlagsfläche
- 23: Vertiefung
- 24: Anschlusselement
- 25: Mittelachse
- 26: Anströmstrecke
- 27: Haltenase, Haltevorrichtung, Clip

## Patentansprüche

1. **Strömungsvorrichtung (1),** umfassend zumindest eine Düsenvorrichtung (2), zumindest eine Auftragsfläche (3) und eine zumindest Spülfläche (4), ausgeführt die Spülfläche (4) mit Wasser (5) oder einer Wässrigen Suspension zu überspülen, **dadurch gekennzeichnet, dass** die Düsenvorrichtung (2) ausgeführt ist, Wasser oder wässrige Suspension auf die Auftragsfläche (3) aufzutragen, wobei die Auftragsfläche (3) durch eine Seitenwand (7) begrenzt wird, wobei die Auftragsfläche (3) einen Radius (6) umfasst,
der parallel zur Seitenwand (7) angeordnet ist, und ausgeführt ist die Auftragsfläche (3) mit der Spülfläche (4) zu verbinden, wobei die Strömungsvorrichtung (1) ausgeführt ist, die Strömung von der Auftragsfläche (3) auf die Spülfläche (4) umzuleiten und auf der Spülfläche (4) aufzufächern.

2. Strömungsvorrichtung (1) nach Anspruch 1, **dadurch gekennzeichnet, dass,** die Auftragsfläche (3) eben ausgeführt ist, und eine Länge von 100 - 900 mm aufweist, und eine Breite von 5 - 50 mm.

3. Strömungsvorrichtung (1) nach Anspruch 1 oder Anspruch 2, **dadurch gekennzeichnet, dass,** der Radius (6) eine Länge von 5 - 50 mm aufweist und die Seitenwand (7) eine Höhe von 5 - 50 mm.

4. Strömungsvorrichtung (1) nach einem der vorherigen Ansprüche,
**dadurch gekennzeichnet, dass** die Spülfläche (4) eine Höhe 50 - 250 mm aufweist, und eine Länge von 100 - 900 mm.

5. Strömungsvorrichtung (1) nach einem der vorherigen Ansprüche,
**dadurch gekennzeichnet, dass** die Auftragsfläche (3) und/oder die Spülfläche (4) eine Rauheit der Oberfläche **von 0,1 bis 100 µm** aufweist.

6. Strömungsvorrichtung (1) nach einem der vorherigen Ansprüche,
**dadurch gekennzeichnet, dass** die Auftragsfläche (3) und/oder die Spülfläche (4) eine hydrophile Benetzungseigenschaft aufweist, und einen Kontaktwinkel (8) gegenüber Wassertropfen von 0° - 85° umfasst, insbesondere einen Kontaktwinkel (8) in einem Bereich von 0° - 5°.

7. Strömungsvorrichtung (1) nach einem der vorherigen Ansprüche,
**dadurch gekennzeichnet, dass** die Strömungsvorrichtung (1) zwei Auftragsflächen (3) und zwei Spülflächen (4) umfasst, die beidseitig an der Seitenwand (7) oder Mittelwand (7) angeordnet sind.

8. Strömungsvorrichtung (1) nach einem der vorherigen Ansprüche,
**dadurch gekennzeichnet, dass** die Strömungsvorrichtung (1) einen Leitungskanal (14) umfasst, und die Düsenvorrichtung (2) als Bohrung oder Düsenloch (15) ausgeführt ist, wobei die Bohrung oder das Düsenloch (15) den Leitungskanal (14) mit der Auftragsfläche (3) verbindet.

9. Strömungsvorrichtung (1) nach einem der vorherigen Ansprüche,
**dadurch gekennzeichnet, dass** die Düsenvorrichtung (2) einen Überstand (16) aufweist, der ausgeführt ist Wasser (5) aus einer anderen Düsenvorrichtung (2) über die erste Düsenvorrichtung (2) oder über einen Randbereich der Strömungsvorrichtung (1) zu leiten.

10. Strömungsvorrichtung (1) nach einem der vorherigen Ansprüche,
**dadurch gekennzeichnet, dass** die **Düsenvorrichtung** (2) einen umfassend einen Zuleitungsschlauch (20) und zumindest eine Düse (21) zum Ausbringen von Wasser oder einer wässrigen Suspension (5) umfasst, wobei die Düse (21) und der Zuleitungsschlauch (20) eine bauliche Einheit ausbilden und einen elastischen Polymer-Werkstoff umfassen und wobei die Düse (21) ausgeführt ist einen Vollstrahl auszubringen.

11. Strömungsvorrichtung (1) nach Anspruch 7, **dadurch gekennzeichnet, dass** die Düse (21) und der Zuleitungsschlauch (20) einen Silikonwerkstoff umfassen.

12. Seitenschild (10), ausgeführt einen Bahnrand (11) auf einem Sieb (12) in einer Maschine zur Herstellung einer Papier-, Karton- oder Faserstoffbahn zu begrenzen, **dadurch gekennzeichnet, dass** der Seitenschild (10) zumindest zwei Strömungsvorrichtungen (1) umfasst, wobei die Strömungsvorrichtungen (1) eine gemeinsame Spülfläche (4) ausbilden.

13. Seitenschild (10) nach Anspruch 9, **dadurch gekennzeichnet, dass** der der Seitenschild eine Zuleitung (14) oder einen Zuleitungsschlauch (20) umfasst, womit eine Versorgung von 2 bis 20 von Düsenvorrichtungen (2) mit Wasser (5) erreicht wird, um eine Spülfläche (4) zu überspülen und wobei die Düsenvorrichtungen (2) in einem Abstand (13) von 30 - 750 mm angeordnet sind.

14. Seitenschild (1) nach einem der vorherigen Ansprüche, **dadurch gekennzeichnet, dass** die überspülte Spülfläche (4) eine Breite von 500 - 4500 mm umfasst und eine Höhe von 50 - 350 mm.

15. Verfahren zum Betreiben eines Seitenschildes (10), umfassend zumindest eine Strömungsvorrichtung (1) nach einem der vorherigen Ansprüche, **dadurch gekennzeichnet, dass** die Spülfläche (4) mit Wasser oder einer wässrigen Suspension (5) flächig überspült wird, wobei die Menge an Wasser oder wässriger Suspension (5) mit 0,5 - 5 Liter pro Meter Breite und Minute ausgeführt ist.
